# EUROPÄISCHE PATENTSCHRIFT

(11) **EP 4 051 039 B1**
(45) Veröffentlichungstag und Bekanntmachung des Hinweises auf die Patenterteilung: **19.11.2025**
(21) Anmeldenummer: 20800049.7
(22) Anmeldetag: 26.10.2020
(51) Int. Cl.: A41B 1/00, A41B 1/08, D04B 1/24

(54) **RÜCKENFLÄCHE EINES OBERHEMDES**
BACK FACE OF A SHIRT
FACE ARRIÈRE D'UNE CHEMISE

(30) Priorität: 28.10.2019 CH 13632019
(43) Veröffentlichungstag der Anmeldung: 07.09.2022
(73) Patentinhaber: X-Technology Swiss GmbH, 8048 Zürich (CH)
(72) Erfinder: LAMBERTZ, Bodo, 8853 Wilen bei Wollerau (CH)
(74) Vertreter: Prins Intellectual Property AG
(86) Internationale Anmeldenummer: PCT/EP2020/079983
(87) Internationale Veröffentlichungsnummer: WO 2021/083816

(56) Entgegenhaltungen:
- WO-A2-2006/002371
- GB-A- 1 295 638
- US-A1- 2019 246 705

## Beschreibung

### Technisches Gebiet

Die vorliegende Erfindung beschreibt ein Oberhemd mit einer vorderen Deckfläche und einer hinteren Deckfläche, welche im Bereich der Schultern und entlang des Torsos durch Verbindungsnähte miteinander vernäht verbunden sind, wobei ein Hemdkragen und zwei Ärmel zwischen vorderer Deckfläche und hinterer Deckfläche verlaufend angenäht sind und die vordere Deckfläche mindestens ein Textilstück aus einem Gewebe aufweist, sowie die Verwendung eines einstückigen Stricktextilabschnittes in Form eines nahtlosen Gestricks, als Teil der hinteren Deckfläche eines Oberhemdes.

### Stand der Technik

Oberhemden umfassen mehrere textile Einzelteile, wie einen Kragen, eine Frontfläche oder vordere Deckfläche, eine Rückenfläche oder hintere Deckfläche und zwei Ärmel. An den Ärmeln können noch Manschetten angeordnet sein und auf der Frontfläche eine oder mehrere Taschen. Derartige Oberhemden werden zu Anzügen getragen und in der Regel sind diese Oberhemden auf Mass angefertigt bzw. sind in einer Vielzahl von verschiedenen Grössen erhältlich. Diese auch als Businesshemd bezeichneten bekannten Hemden sind aus gewebten Flächen vernäht, sodass sich die bekannte Oberhemdform ergibt. Die verwendeten Textilflächen sind in der Regel nicht flexibel, da die Gewebe auf denen sie basieren als nicht elastisch gelten. Dabei ist oft der Schnitt im Bereich des Torsos, also der Frontfläche und der Rückenfläche problematisch. Selbst, wenn die Kragengrösse des Oberhemdes für eine Mehrzahl von Trägern korrekt ist, unterscheidet sich der notwendige Schnitt der Front- und Rückenflächen stark, da der Torso unterschiedlicher Hemdträger vor allem in Transversalebene des Körpers deutlich verschieden ist. Bisher mussten die Schnittmuster der Front- und Rückenflächen bei konstanten Ärmellängen in verschiedenen Massen vorliegen, damit angepasste Oberhemden resultieren konnten. Das Dokument GB1295638A offenbart ein Oberhemd mit einem vorderen Textilstück aus einem Gewebe und einem gestrickten hinteren Textilabschnitt.

### Darstellung der Erfindung

Die oben beschriebenen aus dem Stand der Technik bekannten Nachteile, sollen durch das vorliegende Oberhemd beseitigt werden.

Die vorliegende Erfindung hat sich die Aufgabe gestellt ein Oberhemd in Form eines Businesshemds, welches zu Anzug und Krawatte getragen wird, wobei hier auch spezielle Arten des Oberhemdes, Frack- und Smokinghemd darunter fallen, derart zu schaffen, dass mit nur wenigen Schnittmustern verschiedener Grössen einer Frontfläche und einer Rückfläche eine Passform des Oberhemdes für möglichst viele Konfektionsgrössen geschaffen ist. Die Herstellung derartiger Oberhemden kann entsprechend deutlich vereinfacht werden, sowie der Vertrieb wird unkomplizierter, da weniger Oberhemdgrössen zu Verfügung gestellt werden müssen, aber trotzdem jeder Benutzer ein passendes Oberhemd findet.

Diese Aufgabe erfüllt ein Oberhemd mit den Merkmalen des Patentanspruches 1.

Variationen von Merkmalskombinationen bzw. geringfügige Anpassungen des Oberhemdes bzw. der Rückenfläche sind in der Detailbeschreibung zu finden, erhöhen den Tragekomfort der Oberhemden durch klimatisierende Wirkung weiter und sind in die abhängigen Patentansprüche aufgenommen worden.

### Kurze Beschreibung der Zeichnungen

Der Erfindungsgegenstand wird nachstehend detailliert im Zusammenhang mit den anliegenden Zeichnungen beschrieben. Notwendige Merkmale, Einzelheiten und Vorzüge der Erfindung ergeben sich aus dieser nachfolgenden Beschreibung, wobei eine bevorzugte Ausführungsform der Erfindung und einige Zusatzmerkmale oder optionale Merkmale im Detail aufgeführt sind.
- Figur 1a: zeigt eine perspektivische Ansicht der Vorderseite eines Herrenoberbekleidungshemdes, während
- Figur 1b: eine perspektivische Ansicht der Rückseite des Herrenoberbekleidungshemdes gemäss Figur 1a zeigt.

### Beschreibung

Erfindungsgemäß wird hier ein Oberhemd 1 am Beispiel eines Herrenoberbekleidungshemdes 1 für den geschäftlichen Einsatzbereich mit einer vorderen Deckfläche I und einer hinteren Deckfläche II beschrieben, welche entlang einer Schulternaht 12 und einer Seitennaht 13 entlang des Torsos geführt verbunden sind.

Alle Deckflächen I, II sind üblicherweise aus gewebten Stoffen aus unterschiedlichen bekannten Materialien hergestellt und miteinander vernäht. Das Oberhemd 1 weist hier eine Verbindungsleiste 14, insbesondere in Form einer Knopfleiste 14 an der vorderen Deckfläche I oder hinteren Deckfläche II auf, womit das Oberhemd 1 geschlossen werden kann. Ein Hemdkragen 15 bildet in unterschiedlichen Gestaltungen eine Öffnung und ist an den Deckflächen I, II vernäht. Die Deckflächen I, II weisen jeweils eine Innenfläche 10, welche der Haut eines Trägers beim Tragen direkt zugewandt ist und eine Aussenfläche 11 auf. An den Deckflächen I, II sind Ärmel 16 mittels Ärmelnähten 160 befestigt, wobei an den Ärmeln 16 hier auch zusätzliche Manschetten 17 angeordnet sind.

Der Schulterbereich, hier die Schulternaht 12 umfassend, verläuft vom Hemdkragen 15 bis zum Ärmel 16 bzw. der Ärmelnaht 160. Die Schulternaht 12 verbindet die vordere und hintere Deckfläche I, II. Bei angezogenem Oberhemd 1 verläuft der Schulterbereich vom Nacken des Trägers entlang eines Teils des Trapezmuskels bis zum Schultermuskel bzw. zum Schultergelenk. Unterhalb des Hemdkragens 15, nach unten, in Richtung Gesäss des späteren Trägers, erstreckt sich ein Stricktextilabschnitt 2 als Teil der hinteren Deckfläche II. Der Stricktextilabschnitt 2 verläuft von unterhalb des Hemdkragens 15, den Schulterbereich überspannend zwischen Nacken und Schultergelenk eines Trägers und legt sich darüber auf die Haut des Trägers, was in Figur 1b dargestellt ist. Der Stricktextilabschnitt 2 ist als Gestrick ausgeführt, welches im Gegensatz zu einem Gewebe elastisch ist.

Der Stricktextilabschnitt 2 ist hier zwischen Hemdkragen 15, den Ärmeln 16 verlaufend, durch Annähen befestigt. Dabei können die vorhandenen Nähte Schulternaht 12, Seitennaht 13, Ärmelnaht 160 und eine Naht zum Hemdkragen 15 verwendet werden.

Der Stricktextilabschnitt 2 verläuft als Teil der hinteren Deckfläche II bevorzugt in einem Schulter/Arm-Abschnitt, zwischen Hemdkragen 15 und auf Höhe der angenähten Ärmel bis zu den Verbindungsnähten und ist von einem elastischen Gestrick gebildet. Dabei ist die Höhe des Stricktextilabschnittes 2 mindestens ¼ der Höhe H des Ärmelausschnittes des Ärmels 16 ausgeführt, in Figur 1b ist die Höhe des Stricktextilabschnittes 2 etwa die Hälfte der Höhe H des Ärmelausschnittes. Die Höhe H des Ärmelausschnittes ist der maximale Abstand zwischen den entferntesten Punkten des Ärmelausschnittes.

Um die Haut nicht zu irritieren und die gewünschte Wirkung optimal zu entfalten ist die Stricktextilabschnitt 2 als nahtloses Gestrick aus mindestens einem Strickgarn gestrickt ausgestaltet. Besonders bevorzugt kann eine gerippte Struktur aus einem Basistextil 21, dunkel in Figur 1b unterlegt, mit davon wegragenden Textilrippen 20 ausgestaltet sein. Die Textilrippen 20 können auf der Innenseite des Stricktextilabschnittes 2 angeordnet sein und damit zur Haut des Trägers weisend oder in die entgegengesetzte Richtung angeordnet sein. Die Textilrippen 20 entstehen durch eine geeignete Strickart, wobei die wegragenden Enden der Textilrippen 20 sichtbar vom Basistextil 21 beabstandet sind. Strickarten bzw. Strickmuster, mittels welchen ein Stricktextilabschnitt 2 mit gerippter Struktur aus Basistextile 21 und Mehrzahl von Textilrippen 20 geschaffen werden kann, sind dem Fachmann bekannt.

Ein solches als "seamless" bekanntes Gestrick mit gerippter Struktur mit der Mehrzahl von Textilrippen 20 weist eine starke Dehnbarkeit auf, je nach Strickmuster von mindestens 10% bis zu 40% in einer Erstreckungsrichtung. Insbesondere kann die Dehnbarkeit sogar zwischen 50% und etwa 100% gewählt sein. Entsprechend ist von einem elastischen Gestrick die Rede, welches eine Dehnbarkeit in mindestens eine Richtung von 10% und mehr aufweist. Das elastische Gestrick ist mindestens einlagig ausgeführt. Durch den Stricktextilabschnitt 2 ist ein gesteigerter Tragekomfort erreicht und das Oberhemd 1 kann sich an die Körperkonturen des Hemdträgers mindestens teilweise anschmiegen.

Der Stricktextilabschnitt 2 ist in einem definierten Mass dehnbar. Ein Anschmiegen des Stricktextilabschnittes 2 an die Haut ist aufgrund der Dehnbarkeit und der Integration in die hintere Deckfläche II möglich. Bevorzugt wird der Stricktextilabschnitt 2 am Hemdkragen 15 bzw. einer Kragennaht und am Ärmel 16, an der Ärmelnaht 160 befestigt, insbesondere vernäht. Der Stricktextilabschnitt 2 kann aber auch die gesamte Fläche der hinteren Deckfläche II bilden.

Der Stricktextilabschnitt 2 ist ein- oder mehrlagig gestrickt und umfasst bevorzugt ein Strickgarn aus verschiedenen Kunstfasern und/oder Naturfasern. Der Stricktextilabschnitt 2 kann auch die gesamte hintere Deckfläche II ersetzen, sodass eine gestrickte hintere Deckfläche II resultiert.

Um den Tragekomfort noch weiter zu erhöhen, weist der, wie oben beschrieben als elastisches Gestrick ausgeführte Stricktextilabschnitt 2 zusätzlich einen gestrickten Klimabereich, welcher beim Tragen parallel zur Wirbelsäule des Trägers verlaufend eingestrickt ist, auf.

Dieser entlang des Stricktextilabschnittes 2 zentrisch verlaufende Klimabereich des Stricktextilabschnittes 2 ist in Figur 1b nicht dargestellt, verläuft aber nicht über die gesamte Breite des Stricktextilabschnittes 2 zwischen den gegenüberliegenden Ärmeln 16, sondern überlappt die Ausdehnung der Wirbelsäule des Trägers um bis zu zehn Zentimeter. Das Strickmuster im Klimabereich unterscheidet sich vom Strickmuster des restlichen Stricktextilabschnittes 2, nicht nur durch Farbe oder Garn. Das Strickmuster ist derart gewählt, dass es eine klimatisierende Wirkung, also eine verbesserte Belüftung und/oder verbesserten Feuchtigkeitstransport bzw. eine verbesserte Wärmeisolation im Bereich der Wirbelsäule eines Trägers im Tagezustand aufweist. Bevorzugt ist das Strickmuster des Klimabereiches gröber, weist also grössere freie Zwischenräume zwischen den Strickmaschen auf, als das Strickmuster des übrigen Stricktextilabschnittes. Durch diese grösseren Zwischenräume kann Feuchtigkeit und/oder Luft einfacher abtransportiert werden. Es ist aber auch ebenso möglich ein engmaschigeres Strickmuster im Klimabereich vorzusehen, wodurch Feuchtigkeit verbessert gebunden und vom Körper weg abgeführt wird. Diese klimatisierenden Eigenschaften des Klimabereiches sind aufgrund des vom Stricktextilabschnitt 2 abweichenden Strickmuster erreicht, wobei dasselbe Garn verwendet werden kann. Der Klimabereich ist in jedem Fall von den Ärmelnähten 160 beabstandet und verläuft vom Hemdkragen 15 entlang des Stricktextilabschnittes 2 weg etwa parallel zur Wirbelsäule. Während der Stricktextilabschnitt 2 ein eher glatt gestricktes Maschenbild aufweisen kann und trotzdem noch ausreichend elastisch ist, weist der Klimabereich ein davon abweichendes Strickmuster auf. Der Klimabereich kann dadurch von der Hautoberfläche des Trägers weiter beabstandet sein, als der restliche Stricktextilabschnitt 2, um die klimatisierende Wirkung zu entfalten.

### Bezugszeichenliste

- 1: Oberhemd
- I: vordere Deckfläche
- II: hintere Deckfläche
10 Innenfläche der Deckflächen
11 Aussenfläche der Deckflächen
12 Schulternaht
13 Seitennaht
14 Verbindungsleiste/Knopfleiste/
15 Hemdkragen
16 Ärmel
160 Ärmelnaht
17 Manschette
- 2: Stricktextilabschnitt
- 20: Textilrippen
- 21: Basistextil

## Patentansprüche

1. Oberhemd (1) mit einer vorderen Deckfläche (I) und einer hinteren Deckfläche (II), welche im Bereich der Schultern und entlang des Torsos durch Verbindungsnähte (13) miteinander vernäht verbunden sind, wobei ein Hemdkragen (15) und zwei Ärmel (16) zwischen vorderer Deckfläche (I) und hinterer Deckfläche (II) verlaufend angenäht sind und die vordere Deckfläche (I) mindestens ein Textilstück aus einem Gewebe aufweist, wobei
die hintere Deckfläche (II) in einem Schulter/Arm-Abschnitt, zwischen Hemdkragen (15) und mindestens einem Viertel der Höhe (H) eines Ärmelausschnittes des Ärmels (16) aus einem elastischen Gestrick gebildet ist, wobei das elastische Gestrick einen Stricktextilabschnitt (2) bildet, wobei der Stricktextilabschnitt (2) durch Wahl des Strickmusters und/oder des Materials des Strickgarns derart gewählt ist, dass der Stricktextilabschnitt (2) zwischen 10% bis zu 40% in mindestens eine Richtung dehnbar ausgestaltet ist und ein gestrickter Klimabereich mit einem anderen Strickmuster als das des Stricktextilabschnittes (2) parallel zur Wirbelsäule eines Oberhemdträgers im Tragezustand des Oberhemdes innerhalb des Stricktextilabschnittes (2) verlaufend eingestrickt ist.

2. Oberhemd (1) nach Anspruch 1, wobei die Höhe des Stricktextilabschnittes (2) die Hälfte der Höhe (H) des Ärmelausschnittes des Ärmels (16) oder grösser ist.

3. Oberhemd (1) nach einem der vorhergehenden Ansprüche, wobei der Stricktextilabschnitt (2) als nahtloses Gestrick aus mindestens einem Strickgarn gestrickt ausgestaltet ist.

4. Oberhemd (1) nach einem der vorhergehenden Ansprüche, wobei der Stricktextilabschnitt (2) eine gerippte Struktur aus einem Basistextil (21) mit davon wegragenden Textilrippen (20) aufweist.

5. Oberhemd (1) nach Anspruch 4, wobei die Textilrippen (20) auf der Innenseite des Stricktextilabschnittes (2), zur Haut des späteren Trägers ragend, angeordnet sind.

6. Oberhemd (1) nach Anspruch 4, wobei sich die Textilrippen (20) des Stricktextilabschnittes (2) zwischen den Ärmelausschnitten der Ärmel (16) erstrecken und von einem gestrickten Klimabereich, welcher senkrecht zum Strickmuster des Stricktextilabschnitts (2) durch den Stricktextilabschnitt (2) verläuft, unterbrochen sind.

7. Oberhemd (1) nach einem der vorhergehenden Ansprüche, wobei der Stricktextilabschnitt (2) am Hemdkragen (15) bzw. einer Kragennaht und an den Ärmeln (16) vernäht ist und einen gestrickten Klimabereich senkrecht zum Strickmuster des Stricktextilabschnitts (2) durch den Stricktextilabschnitt (2) verlaufend, mit einem vom Rest des Stricktextilabschnittes (2) abweichenden Strickmuster aufweist.

8. Oberhemd (1) nach einem der vorhergehenden Ansprüche, wobei der Stricktextilabschnitt (2) die gesamte hintere Deckfläche (II) bildet.

9. Verwendung eines einstückigen Stricktextilabschnittes (2) in Form eines nahtlosen Gestricks, als Teil eines Oberhemdes (1) mit einer vorderen gewebten Deckfläche (I) und einer hinteren Deckfläche (II), welche im Bereich der Schultern und entlang des Torsos durch Verbindungsnähte (13) miteinander vernäht verbunden sind und die Höhe des Stricktextilabschnittes (2) der gesamten hinteren Deckfläche (II) entspricht damit als Teil der hinteren Deckfläche (II) des Oberhemdes (1) in Form eines Businesshemds, welches zu Anzug und Krawatte getragen wird, wobei der Stricktextilabschnitt (2) ein geeignetes Strickmuster aufweist und das Material des Strickgarns derart gewählt ist, dass der Stricktextilabschnitt (2) um mehr als 10% bis 40% dehnbar ausgestaltet ist und der Stricktextilabschnitt (2) in der hinteren Deckfläche (II) nur in einem Schulter/Arm-Abschnitt, zwischen Hemdkragen (15) und einem Viertel der Höhe (H) eines Ärmelausschnittes des Ärmels (16) ausgebildet ist und ein gestrickter Klimabereich mit einem anderen Strickmuster als das des Stricktextilabschnittes (2) parallel zur Wirbelsäule eines Oberhemdträgers im Tragezustand des Oberhemdes innerhalb des Stricktextilabschnittes (2) verlaufend eingestrickt ist.

## Claims

1. Shirt (1) with a front cover surface (I) and a rear cover surface (II), which are sewn together in the area of the shoulders and along the torso by connecting seams (13), wherein a shirt collar (15) and two sleeves (16) are sewn on running between the front cover surface (I) and the rear cover surface (II) and the front cover surface (I) has at least one textile piece of a fabric, **whereby**
the rear cover surface (II) in a shoulder/arm section, between shirt collar (15) and at least one quarter of the height (H) of a sleeve cutout of the sleeve (16) is formed of an elastic knitted fabric, wherein the elastic knitted fabric section forms a knitted textile section (2), wherein the knitted textile section (2) is chosen by choice of the knitting pattern and/or the material of the knitting yarn in such a way that the knitted textile section (2) is between 10% and 40% in at least one direction is designed to be stretchable and a knitted climate area with a knitting pattern different from that of the knitted textile section (2) is knitted parallel to the spine of a shirt wearer in the wearing state of the shirt within the knitted textile section (2).

2. Shirt (1) according to claim 1, wherein the height of the knitted textile portion (2) is half the height (H) of the sleeve cutout of the sleeve (16) or greater.

3. A shirt (1) according to any of the preceding claims, wherein the knitted textile section (2) is designed as a seamless knitted fabric knitted from at least one knitting yarn.

4. A shirt (1) according to any of the preceding claims, wherein the knitted textile section (2) has a ribbed structure of a base textile (21) with textile ribs (20) protruding from it.

5. Shirt (1) according to claim 4, wherein the textile ribs (20) are arranged on the inside of the knitted textile portion (2), protruding to the skin of the later wearer.

6. Shirt (1) according to claim 4, wherein the textile ribs (20) of the knitted textile section (2) extend between the sleeve openings of the sleeves (16) and are interrupted by a knitted climate region which runs perpendicular to the knitting pattern of the knitted textile section (2) through the knitted textile section (2).

7. Shirt (1) according to any of the preceding claims, wherein the knitted textile portion (2) is sewn to the shirt collar (15) or a collar seam and to the sleeves (16) and has a knitted climate region perpendicular to the knitting pattern of the knitted textile portion (2) running through the knitted textile portion (2), with a knitting pattern different from the rest of the knitted textile portion (2).

8. Shirt (1) according to any one of the preceding claims, wherein the knitted textile portion (2) forms the entire rear cover surface (II).

9. Use of a one-piece knitted textile section (2) in the form of a seamless knitted fabric, as part of a shirt (1) with a front woven cover surface (I) and a rear cover surface (II), which are sewn together in the area of the shoulders and along the torso by connecting seams (13) and the height of the knitted textile section (2) corresponds to the entire rear cover surface (II) thus as part of the rear cover surface (II) of the shirt (1) in the form of a a business shirt which is worn with a suit and tie, wherein the knitted textile section (2) has a suitable knitting pattern and the material of the knitting yarn is chosen in such a way that the knitted textile section (2) is designed to be more than 10% to 40% stretchable and the knitted textile section (2) in the rear cover surface (II) is formed only in one shoulder/arm section, between shirt collar (15) and a quarter of the height (H) of a sleeve cut-out of the sleeve (16) and a the knitted climatic area with a knitting pattern different from that of the knitted textile section (2) is knitted parallel to the spine of a shirt wearer in the wearing state of the shirt within the knitted textile section (2).

## Revendications

1. Chemise (1) avec une surface de couverture avant (I) et une surface de couverture arrière (II), qui sont cousues ensemble dans la zone des épaules et le long du torse par des coutures de liaison (13), dans laquelle un col de chemise (15) et deux manches (16) sont cousus entre la surface de couverture avant (I) et la surface de couverture arrière (II) et la surface de couverture avant (I) a au moins une pièce textile d'un tissu, **par lequel**
la surface de couverture arrière (II) dans une section épaule/bras, entre le col de chemise (15) et au moins un quart de la hauteur (H) d'une découpe de manche du manchon (16) est formé d'un tissu tricoté élastique, dans lequel la section de tissu tricoté élastique forme une section textile tricotée (2), dans laquelle la section textile tricotée (2) est choisie par le choix du motif de tricotage et/ou du matériau du fil de tricotage dans un tel de manière à ce que la section textile tricotée (2) soit comprise entre 10 % et 40 % dans au moins une direction est conçue pour être extensible et une zone climatique tricotée avec un motif de tricotage différent de celui de la section textile tricotée (2) est tricotée parallèlement au dos d'un porteur de chemise dans l'état d'usure de la chemise à l'intérieur de la section textile tricotée (2).

2. Chemise (1) selon la revendication 1, dans laquelle la hauteur de la partie textile tricotée (2) est égale à la moitié de la hauteur (H) de la découpe du manchon (16) ou supérieure.

3. Chemise (1) selon l'une quelconque des revendications précédentes, dans laquelle la section textile tricotée (2) est conçue comme un tissu tricoté sans couture tricoté à partir d'au moins un fil de tricotage.

4. Chemise (1) selon l'une quelconque des revendications précédentes, dans laquelle la section textile tricotée (2) présente une structure nervurée d'un textile de base (21) avec des nervures textiles (20) saillantes de celui-ci.

5. Chemise (1) selon la revendication 4, dans laquelle les nervures textiles (20) sont disposées à l'intérieur de la partie textile tricotée (2), faisant saillie sur la peau du porteur ultérieur.

6. Chemise (1) selon la revendication 4, dans laquelle les nervures textiles (20) de la section textile tricotée (2) s'étendent entre les ouvertures des manches des manches (16) et sont interrompues par une région climatique tricotée qui s'étend perpendiculairement au motif de tricotage de la section textile tricotée (2) à travers la section textile tricotée (2).

7. Chemise (1) selon l'une quelconque des revendications précédentes, dans laquelle la partie textile tricotée (2) est cousue au col de la chemise (15) ou à une couture de col et aux manches (16) et présente une région climatique tricotée perpendiculaire au motif de tricotage de la partie textile tricotée (2) traversant la partie textile tricotée (2), avec un motif de tricotage différent du reste de la partie textile tricotée (2).

8. Chemise (1) selon l'une quelconque des revendications précédentes, dans laquelle la partie textile tricotée (2) forme toute la surface de couverture arrière (II).

9. Utilisation d'une section textile tricotée d'une seule pièce (2) sous la forme d'un tissu tricoté sans couture, en tant qu'élément d'une chemise (1) avec une surface de couverture tissée à l'avant (I) et une surface de couverture arrière (II), qui sont cousues ensemble dans la zone des épaules et le long du torse par des coutures de liaison (13) et la hauteur de la section textile tricotée (2) correspond à l'ensemble de la surface de couverture arrière (II) ainsi comme partie intégrante de la surface de couverture arrière (II) de la chemise (1) sous la forme d'une chemise d'affaires qui est portée avec un costume et une cravate, dans laquelle la section textile tricotée (2) a un motif de tricotage approprié et le matériau du fil à tricoter est choisi de telle manière que la section textile tricotée (2) est conçue pour être extensible à plus de 10 % à 40 % et la section textile tricotée (2) dans la surface de couverture arrière ( II) est formé uniquement dans une section épaule/bras, entre le col de la chemise (15) et un quart de la hauteur (H) d'une découpe de manche de la manche (16) et une zone climatique tricotée avec un motif de tricotage différent de celui de la section textile tricotée (2) est tricotée parallèlement au dos d'un porteur de chemise dans l'état d'usure de la chemise à l'intérieur de la section textile tricotée (2).
